# EUROPÄISCHE PATENTSCHRIFT

(11) **EP 4 116 512 B1**
(45) Veröffentlichungstag und Bekanntmachung des Hinweises auf die Patenterteilung: **12.11.2025**
(21) Anmeldenummer: 21184771.0
(22) Anmeldetag: 09.07.2021
(51) Int. Cl.: E03D 1/32, F16K 31/18, E03D 11/00

(54) **FÜLLVENTIL**
FILLING VALVE
SOUPAPE DE REMPLISSAGE

(43) Veröffentlichungstag der Anmeldung: 11.01.2023
(73) Patentinhaber: Geberit International AG, 8645 Jona (CH)
(72) Erfinder: BRICMAN, Marco, 2367 Vuzenica (SI)
(74) Vertreter: Frischknecht, Harry Ralph

(56) Entgegenhaltungen:
- US-A- 3 401 716
- US-A- 4 945 944

## Beschreibung

### TECHNISCHES GEBIET

Die vorliegende Erfindung betrifft ein Füllventil für die Befüllung eines Spülkastens nach Anspruch 1 und eine Anordnung nach Anspruch 14.

### STAND DER TECHNIK

Füllventile dienen der Befüllung von Spülkästen von Sanitärartikeln, wie Toiletten oder Urinalen.

Aus der EP 2 871 294 ist ein Füllventil bekannt geworden, welches im Wasserführungskanal ein Ventil mit einer Membran aufweist.

Ebenfalls zeigt die WO 2013/010308 und die US 4,945,944 ein Füllventil mit einer Membran.

Im Betrieb von Füllventilen im Allgemeinen hat es sich gezeigt, dass ein Austausch des Membranelements die Lebensdauer des Füllventils verlängern kann. Der Austausch der Membran erfolgt meist bei montiertem Füllventil im Inneren des Spülkastens, wo die Platzverhältnisse begrenzt sind.

### DARSTELLUNG DER ERFINDUNG

Der vorliegenden Erfindung liegt eine Aufgabe zugrunde, ein Füllventil anzugeben, dessen Membran auch bei engen Platzverhältnissen im Wartungsfall sehr einfach ausgetauscht werden kann.

Diese Aufgabe löst ein Füllventil für die Befüllung eines Spülkastens nach Anspruch 1. Demgemäss umfasst ein Füllventil für die Befüllung eines Spülkastens ein Gehäuse, einen im Gehäuse angeordneten Wasserführungskanal mit einem Eingang und einem Ausgang und ein im Wasserführungskanal angeordnetes Zuflussventil. Das Zuflussventil umfasst einen Ventilsitz mit einer ventilsitzseitigen Dichtfläche und eine Ventilmembran mit einer ventilmembranseitigen Dichtfläche. Die Dichtflächen liegen in der Einbaulage gesehen in der Horizontalen. Die ventilmembranseitige Dichtfläche ist in Richtung der Vertikalen von einer Verschlusslage von der ventilsitzseitigen Dichtfläche weg in eine Freigabelage bewegbar. In der Verschlusslage ist der Wasserführungskanal geschlossen und in der Freigabelage ist der Wasserführungskanal offen und der Spülkasten kann befüllt werden. Der Wasserführungskanal setzt sich in Fliessrichtung nach der Ventilmembran gesehen mit einem in der Horizontalen verlaufenden Horizontalabschnitt fort. Weiter wird der Wasserführungskanal in Fliessrichtung nach dem Horizontalabschnitt mit einem Vertikalabschnitt nach unten umgelenkt. Der Ausgang bildet das Ende des Vertikalabschnitts und ist ebenfalls nach unten gerichtet, derart, dass das Spülwasser vom Ausgang in der Vertikalen nach unten fliesst. Der Horizontalabschnitt und der Vertikalabschnitt sind Teil eines Deckels, welches mit dem Gehäuse verbindbar ist. Bei entferntem Deckel ist die Ventilmembran zugänglich.

Durch die Anordnung der Ventilmembran in der Horizontalen und der Zugänglichkeit bei entferntem Deckel wird ein Füllventil geschaffen, bei welchem die Ventilmembran bei Wartungsarbeiten sehr einfach ausgetauscht werden kann. Insbesondere ist das Einlegen einer neuen Ventilmembran in das Füllventil sehr einfach, weil die Membran von oben her in das Gehäuse einsetzbar ist. Ein mühsames Einsetzen von der Seite her entfällt.

Beim Füllventil handelt es sich vorzugsweise um ein Füllventil, welches von unten her mit Spülwasser versorgt wird. Vorzugsweise ist das Füllventil an einer Öffnung in einer Bodenwand eines Spülkastens befestigt. In einer anderen Variante kann es auch sein, dass das Füllventil an einer Seitenwand eines Spülkastens befestigt ist.

In der Freigabelage liegen die beiden Dichtflächen in einem Abstand zueinander, so dass Spülwasser zwischen den beiden Dichtflächen hindurch fliessen kann.

Unter Ausdrucksweise in der Vertikalen wird die Lotrichtung verstanden; die Horizontale verläuft rechtwinklig zur Vertikalen bzw. rechtwinklig zur Lotrichtung. Die Lotrichtung, die Horizontale, die Vertikale und die Ausdrucksweise "nach unten" referenzieren sich auf die Situation in Einbaulage, das heisst auf das Füllventil im eingebauten Zustand.

Vorzugsweise ist die Ventilmembran mit einem Lagerabschnitt auf einer ringförmigen Lagerfläche am Gehäuse gelagert und der Deckel drückt in der mit dem Gehäuse verbundenen Position die Ventilmembran gegen die Lagerfläche.

Diesbezüglich ergeht der Vorteil, dass der Deckel nicht nur Teile vom Wasserführungskanal bereitstellt, sondern überdies die Ventilmembran zum Gehäuse sichert. Durch diese Sicherung kann ein weiteres Sicherungsmittel entfallen.

Weiter steht die Ventilmembran mit einem Führungsdorn in Verbindung, welcher in einen Führungsabschnitt des Wasserführungskanals einragt, wobei der Führungsdorn und der Führungsabschnitt in der Vertikalen orientiert sind. Der Führungsabschnitt ist Teil des Deckels und der Horizontalabschnitt schliesst sich dem Führungsabschnitt an.

Durch den Führungsdorn und den Führungsabschnitt kann die Bewegung der Ventilmembran geführt werden. Weiter wird der Ventilmembran in ihrer Mitte eine gewisse Steifigkeit verliehen.

Vorzugsweise ist der Ventilsitz mit seiner ventilsitzseitigen Dichtfläche am Deckel angeordnet.

Besonders bevorzugt wird die Membran von der Verschlusslage in die Offenlage nach unten bewegt.

Vorzugsweise steht der Deckel über einen Schwenkverschluss, insbesondere über einen formschlüssigen Schwenkverschluss oder einen Bajonettverschluss, mit dem Gehäuse in Verbindung. Der Schwenkverschluss kann dabei gegenüber dem Gehäuse verschwenkt und dann vom Gehäuse entfernt werden.

Vorzugsweise verläuft die Schwenkachse des Schwenkverschlusses in Einbaulage gesehen in der Vertikalen. Vorzugsweise beträgt der für die Trennung des Deckels vom Gehäuse benötigte Schwenkwinkel maximal 90°, insbesondere maximal 60°.

Hierdurch wird sichergestellt, dass der Deckel auch bei engen Platzverhältnissen in einem Spülkasten entfernbar ist.

Vorzugsweise ist zwischen dem Deckel und dem Gehäuse ein Dichtungselement angeordnet. Das Dichtungselement ist beispielsweise ein O-Ring oder ein anderes Dichtungselement.

Vorzugsweise ist der Deckel zweiteilig mit einem ersten Deckelteil und einem zweiten Deckelteil ausgebildet, wobei die beiden Deckelteile jeweils einen Abschnitt des Wasserführungskanals bereitstellen und wobei die beiden Deckelteile über eine Rastverbindung miteinander verbindbar sind.

Die zweiteilige Ausbildung hat im Zusammenhang mit Spritzgiessverfahren herstellungstechnische Vorteile. Dies gerade im Hinblick auf die Umlenkungen des Wasserführungskanals im Deckel, insbesondere bei Vorhandensein vom Führungsabschnitt, vom Horizontalabschnitt und vom Vertikalabschnitt.

Vorzugsweise weist das erste Deckelteil den besagten Führungsabschnitt und einen Teil des Horizontalabschnittes und das zweite Deckelteil weist den anderen Teil des Horizontalabschnittes und den Vertikalabschnitt auf.

Vorzugsweise weist der Ausgang des Wasserführungskanals mindestens eine Austrittsöffnung auf, welche so angeordnet ist, dass das Spülwasser in einem freien Strahl den Wasserführungskanal verlassen kann.

Vorzugsweise sind mehrere Austrittsöffnungen angeordnet. Besonders bevorzugt ist eine Austrittsöffnung mittig im Ausgang angeordnet und eine Vielzahl von Austrittsöffnungen sind um die mittig angeordnete Austrittsöffnung herum verteilt angeordnet. Vorzugsweise weist die mittige angeordnete Austrittsöffnung einen grösseren Durchmesser auf als die anderen Austrittsöffnungen.

Vorzugsweise weist das Gehäuse eine Öffnung auf, wobei die Austrittsöffnung in Richtung der besagten Öffnung orientiert ist, derart, dass austretendes Spülwasser in das Gehäuse einfliessen kann, wobei das Gehäuse mindestens eine Ausflussöffnung aufweist, über welche das Spülwasser aus dem Gehäuse austreten kann.

Durch die Einleitung des Spülwassers in das Gehäuse können laute Füllgeräusche bei der Befüllung des Spülkastens vermieden werden.

Vorzugsweise schliesst sich der Öffnung ein Leitelement an, welches das in das Gehäuse eintretende Spülwasser an die Innenseite einer Seitenwand des Gehäuses umleitet.

Hierdurch kann eine weitere Geräuschreduktion erreicht werden.

Vorzugsweise ist die Ventilmembran über ein Steuerungselement, insbesondere ein Schwimmer, ansteuerbar. Der Schwimmer kann dabei das unten genannte Steuerungsventil ansteuern.

Vorzugsweise ist die Ventilmembran in einer Ventilkammer angeordnet. Die Ventilmembran teilt die Ventilkammer in einen ersten Kammerbereich und einen zweiten Kammerbereich auf. Der erste Kammerbereich ist Teil des Wasserführungskanals. Die Ventilmembran weist eine Durchgangsöffnung auf, welche ein Befüllen des zweiten Kammerbereichs mit Spülwasser vom ersten Kammerbereich her erlaubt. Der zweite Kammerbereich weist ein Steuerungsventil mit einem Ventilkörper und einer Steuerungsbohrung auf, welches Steuerungsventil durch mindestens ein Steuerelement ansteuerbar ist. Bei offenem Steuerungsventil ist die Ventilmembran aufgrund des Wasserdrucks im ersten Kammerbereich von der Verschlusslage in eine Freigabelage in Richtung des zweiten Kammerbereichs bewegbar ist.

Vorzugsweise ist die Steuerungsbohrung derart angeordnet, dass das Wasser aus dem zweiten Kammerbereich über das Leitelement in den Spülkasten abfliesst.

Vorzugsweise weist das Füllventil im Bereich des Eingangs ein Aussengewinde auf, mit welchem das Füllventil an eine Wasserleitung anschliessbar ist und/oder mit dem Spülkasten verbindbar ist.

Eine Anordnung umfasst ein Füllventil nach obiger Beschreibung und einen Spülkasten mit einer Bodenwand und mit sich von der Bodenwand im Wesentlichen rechtwinklig erstreckenden Seitenwänden, wobei die Dichtflächen parallel zur Bodenwand verlaufen.

Die Bodenwand liegt ebenfalls in der Horizontalen und die Seitenwände liegen in der Vertikalen. Im oberen Bereich weisen die Seitenwände eine Zugangsöffnung auf, über welche ein Sanitärinstallateur Zugang zum Füllventil, insbesondere zum Deckel des Füllventils, erlangen kann.

Vorzugsweise liegen das Zuflussventil und der Ausgang oberhalb der Wasserlinie bei maximalen Füllstand im Spülkasten. Das heisst, dass der oben genannte freie Strahl des Spülwassers oberhalb der Wasserlinie aus dem Ausgang austritt.

Vorzugsweise weist der Spülkasten in seiner Bodenwand oder seiner Seitenwand eine Befestigungsöffnung auf, wobei das Füllventil über den Eingang an der Befestigungsöffnung befestigt ist.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht eines Füllventils nach einer Ausführungsform der vorliegenden Erfindung;
- Fig. 2: eine teilweise geschnittene Ansicht des Füllventils nach Figur 1;
- Fig. 3: eine teilweise geschnittene Ansicht des Füllventils nach Figur 1;
- Fig. 4: eine teilweise geschnittene Ansicht des Füllventils nach Figur 1;
- Fig. 5: eine Explosionsansicht des Füllventils nach Figur 1;
- Fig. 6: eine Explosionsansicht des Füllventils nach Figur 1 mit geschnittenen Teilen;

### BESCHREIBUNG BEVORZUGTER AUSFÜHRUNGSFORMEN

In den Figuren 1 bis 6 wird ein Füllventil 1 für die Befüllung eines Spülkastens gezeigt. Das Füllventil 1 umfasst ein Gehäuse 2, einen im Gehäuse 2 angeordneten Wasserführungskanal 3 mit einem Eingang 4 und einem Ausgang 5 und ein im Wasserführungskanal 3 angeordnetes Zuflussventil 6. Das Zuflussventil 6 ist von einer Verschlusslage in eine Freigabelage bewegbar. In der Verschlusslage ist der Wasserführungskanal 3 gesperrt und in der Freigabelage ist der Wasserführungskanal 3 freigegeben, sodass Spülwasser durch den Wasserführungskanal 3 in einen Spülkasten einfliessen kann.

Der Eingang 4 umfasst, wie von der Figur 1 gezeigt, ein Aussengewinde 34. Über das Aussengewinde 34 lässt sich das Füllventil 1 zu einem Spülkasten befestigen und es lässt sich eine Wasserleitung am Füllventil 1 anschliessen.

Der Ausgang 5 liegt in Einbaulage gesehen oberhalb des Eingangs 4. Der Ausgang 5 ist dabei derart angeordnet, dass diese bezüglich seiner Höhenlage jeweils oberhalb der Wasserlinie bei voll befülltem Spülkasten liegt.

Anhand der Schnittdarstellungen der Figuren 2 bis 6 wird die Funktionsweise und die Struktur des Füllventils 1 genauer erläutert.

Der Wasserführungskanal 3 erstreckt sich vom Eingang 4 nach oben. In der Figur 2 ist ersichtlich, dass der Wasserführungskanal 3 in der gezeigten Ausführungsform teilweise mit einem Schlauchelement 35 ausgebildet ist. Der Wasserführungskanal 3 erstreckt sich zum Zuflussventil 6. Das Zuflussventil 6 umfasst einen Ventilsitz 7 mit einer ventilsitzseitigen Dichtfläche 8 und eine Ventilmembran 9 mit einer ventilmembranseitigen Dichtfläche 10. Die Dichtflächen 8, 10 sind derart angeordnet, dass sich diese in der Einbaulage gesehen in der Horizontalen H erstrecken. Die ventilmembranseitige Dichtfläche 10 ist in Richtung der Vertikalen V von einer Verschlusslage von der ventilsitzseitigen Dichtfläche 8 weg in eine Freigabelage bewegbar. In der Verschlusslage liegen die beiden Dichtflächen 8, 10 vollflächig aufeinander und in der Freigabelage liegen die beiden Dichtflächen 8, 10 beabstandet zueinander, so dass Spülwasser zwischen den beiden Dichtflächen 8, 10 hindurch fliessen kann. In der gezeigten Ausführungsform wird der Wasserführungskanal 3 von oben her zur Ventilmembran 9 geführt.

Der Wasserführungskanal 3 erstreckt sich in Fliessrichtung gesehen nach der Ventilmembran 9 mit einem in der Horizontalen H verlaufenden Horizontalabschnitt 11 fort. Dem Horizontalabschnitt 11 schliesst sich ein Vertikalabschnitt 12 an. Der Wasserführungskanal 3 wird demnach in Fliessrichtung gesehen nach dem Horizontalabschnitt 11 mit dem Vertikalabschnitt 12 nach unten hin umgelenkt. Der Ausgang 5 bildet das Ende des Vertikalabschnitts 12 und ist nach unten gerichtet, derart, dass das Spülwasser vom Ausgang 5 in der Vertikalen V nach unten fliesst.

Der Horizontalabschnitt 11 und der Vertikalabschnitt 12 sind Teil eines Deckels 13. Der Deckel 13 ist mit dem Gehäuse 2 verbindbar. Bei entferntem Deckel 13 ist die Ventilmembran 9 zugänglich und kann im Falle eines Defektes ausgetauscht werden.

Der Ventilsitz 7 mit der ventilsitzseitigen Dichtfläche 8 ist Teil des Deckels 13. Demnach wird die Ventilmembran 9 in der Verschlusslage mit der ventilmembranseitigen Dichtfläche 10 gegen den Deckel 13 gedrückt.

Die Ventilmembran 9 ist mit einem Lagerabschnitt 14 auf einer ringförmigen Lagerfläche 15 am Gehäuse 2 gelagert. Der Deckel 13 bildet ein entsprechendes Gegenstück und drückt in der mit dem Gehäuse 2 verbundenen Position die Ventilmembran 9 gegen die Lagerfläche 15. Mit anderen Worten gesagt klemmt der Deckel 13 die Ventilmembran 9 zum Gehäuse 2. Die ringförmige Lagerfläche 15 ist am äusseren Umfang der Ventilmembran 9 angeordnet.

Mittig in der Ventilmembran 9 ist ein Führungsdorn 16 angeordnet. Die Ventilmembran 9 steht dabei mit dem Führungsdorn 16 in fester Verbindung. Der Führungsdorn 16 ragt in einen Führungsabschnitt 17 des Wasserführungskanals 3 ein. Der Führungsdorn 16 und der Führungsabschnitt 17 sind dabei in der Vertikalen V orientiert, wobei sich der Führungsdorn 16 in der Vertikalen V bewegt. Der Führungsdorn 16 weist Führungsflächen 36 und zwischen den Führungsflächen 36 Durchlassbereiche 37 auf. Über die Durchlassbereiche 37 fliesst das Spülwasser hindurch. Der Führungsabschnitt 17 ist Teil des Deckels 13 und liegt zwischen der Ventilmembran 9 und dem Horizontalabschnitt 11. Der Horizontalabschnitt 11 schliesst sich dem Führungsabschnitt 17 entsprechend an.

Der Deckel 13 ist über einen Schwenkverschluss 18 mit dem Gehäuse 2 verbunden. Der Schwenkverschluss 18 weist in der gezeigten Ausführungsform die Gestalt eines Bajonettverschlusses auf. Die Schwenkachse S des Schwenkverschlusses 18 verläuft in der Einbaulage in der Vertikalen V. Für die Trennung des Deckels 13 vom Gehäuse 2 wird der Deckel 13 um die Schwenkachse S verschwenkt. Der maximale Schwenkwinkel beträgt dabei 90°, besonders bevorzugt 60°.

Zwischen dem Deckel 13 und im Gehäuse 2 ist ein Dichtungselement 19 angeordnet. Das Dichtungselement 19 ist ein O-Ring.

Die Figuren 5 und 6 zeigen Explosionsdarstellungen des Füllventils 1. Der Deckel 13 ist in der gezeigten Ausführungsform zweiteilig mit einem ersten Deckelteil 20 und einen zweiten Deckelteil 21 ausgebildet. Beide Deckelteile 20, 21 stellen jeweils einen Abschnitt des Wasserführungskanals 3 bereit. In der gezeigten Ausführungsform sind im ersten Deckelteil 20 der Führungsabschnitt 17 und Teile des Horizontalabschnitts 11 angeordnet. Im zweiten Deckelteil 21 sind Teile des Horizontalabschnitts 11 und der Vertikalabschnitt 12 angeordnet. Die beiden Deckelteile 20, 21 sind über eine Rastverbindung 22 miteinander verbunden.

Von den Schnittdarstellungen kann weiterhin erkannt werden, dass der Ausgang 5 des Wasserführungskanals 3 mindestens eine Austrittsöffnung 23 aufweist. Die Austrittsöffnung 23 dabei derart angeordnet, dass das Spülwasser in einem freien Strahl den Wasserführungskanal 2 verlassen kann. Der freie Strahl fliesst in der Vertikalen V nach unten.

Das Gehäuse 2 weist weiterhin eine Öffnung 24 auf. Die Austrittsöffnung 23 ist dabei in Richtung der besagten Öffnung 24 orientiert. Aus der Austrittsöffnung 23 austretendes Spülwasser fliesst über die Öffnung 24 in das Gehäuse 2 ein. Das Gehäuse 2 weist mindestens eine Ausflussöffnung 25 auf, über welche das Spülwasser aus dem Gehäuse 2 austreten kann. In der gezeigten Ausführungsform sind mehrere Ausflussöffnung 25 nebeneinander und übereinander angeordnet. Die Ausflussöffnung 25 ist dabei im unteren Bereich des Gehäuses 2 angeordnet und ist in der Figur 1 ersichtlich.

Der Öffnung 24 schliesst sich im Inneren des Gehäuses 2 ein Leitelement 26 an. Das Leitelement 26 ist dabei so ausgebildet, dass dieses das Spülwasser an die Innenseite einer Seitenwand 27 des Gehäuses 2 umleitet. Durch diese Umleitung ergeht der Vorteil, dass das Spülwasser entlang der Seitenwand 27 nach unten fliesst. Hierdurch entstehen keine plätschernden Geräusche.

Von den Figuren ist ersichtlich, dass die Ventilmembran 9 in einer Ventilkammer 28 angeordnet ist. Die Ventilmembran 9 teilt die Ventilkammer 28 in einen ersten Kammerbereich 29 und einen zweiten Kammerbereich 30 auf. Der erste Kammerbereich 29 ist Teil des Wasserführungskanals 3. Der zweite Kammerbereich 31 dient im Wesentlichen der Ansteuerung der Ventilmembran 9. Die Ventilmembran 9 weist eine Durchgangsöffnung 31 auf, welche ein Befüllen des zweiten Kammerbereichs 30 mit Spülwasser vom ersten Kammerbereich 29 her erlaubt. Der zweite Kammerbereich 30 weist ein Steuerungsventil 32 mit einem Ventilkörper und einer Steuerungsbohrung 33 auf. Das Steuerungsventil 32 ist durch mindestens ein Steuerelement ansteuerbar. Bei offenem Steuerungsventil 32 wird die Ventilmembran 9 aufgrund des Wasserdrucks im ersten Kammerbereich 29 von der Verschlusslage in die Freigabelage in Richtung des zweiten Kammerbereichs 30 bewegt. Das Steuerungsventil 32 und somit auch die Ventilmembran werden über ein Steuerungselement, insbesondere über einen Schwimmer, entsprechend angesteuert. Von der Figur 4 ist weiterhin ersichtlich, dass die Steuerungsbohrung 33 derart angeordnet ist, dass bei offenen Steuerungsventil 32 das Wasser im zweiten Kammerbereich 30 zum Leitelement 26 geführt werden kann. Das Wasser aus dem zweiten Kammerbereich 30 fliesst demnach in den Hauptstrahl, der vom Ausgang 5 ausfliesst.

Eine in den Figuren nicht gezeigte Anordnung umfasst das Füllventil 1 nach obiger Beschreibung und einen Spülkasten mit einer Bodenwand und sich von der Bodenwand im Wesentlichen rechtwinklig erstreckenden Seitenwänden, wobei die Dichtflächen 8, 10 in Einbaulage parallel zur Bodenwand verlaufen. Die Bodenwand erstreckt sich ebenfalls in der Horizontalen H. Der Spülkasten weist in einer Ausführungsform in seiner Bodenwand eine Befestigungsöffnung auf, wobei das Füllventil über den Eingang an der Befestigungsöffnung befestigt ist. In einer anderen Ausführungsform weist der Spülkasten in seiner Seitenwand eine Befestigungsöffnung auf, wobei der Wasserführungskanal dann in einem ersten Abschnitt parallel zur Bodenwand verläuft und dann in die Vertikale übergeht.

**BEZUGSZEICHENLISTE**

| | | | |
|---|---|---|---|
| 1 | Füllventil | 25 | Ausflussöffnung |
| 2 | Gehäuse | 26 | Leitelement |
| 3 | Wasserführungskanal | 27 | Seitenwand |
| 4 | Eingang | 28 | Ventilkammer |
| 5 | Ausgang | 29 | erster Kammerbereich |
| 6 | Zuflussventil | 30 | zweiter Kammerbereich |
| 7 | Ventilsitz | 31 | Durchgangsöffnung |
| 8 | ventilsitzseitige Dichtfläche | 32 | Steuerungsventil |
| 9 | Ventilmembran | 33 | Steuerungsbohrung |
| 10 | ventilmembranseitige Dichtfläche | 34 | Aussengewinde |
| | | 35 | Schlauchelement |
| 11 | Horizontalabschnitt | 36 | Führungsfläche |
| 12 | Vertikalabschnitt | 37 | Durchlassbereich |
| 13 | Deckel | | |
| 14 | Lagerabschnitt | H | Horizontale |
| 15 | Lagerfläche | V | Vertikale |
| 16 | Führungsdorn | S | Schwenkachse |
| 17 | Führungsabschnitt | | |
| 18 | Schwenkverschluss | | |
| 19 | Dichtungselement | | |
| 20 | erster Deckelteil | | |
| 21 | zweiter Deckelteil | | |
| 22 | Rastverbindung | | |
| 23 | Austrittsöffnung | | |
| 24 | Öffnung | | |

## Patentansprüche

1. Füllventil (1) für die Befüllung eines Spülkastens umfassend ein Gehäuse (2),
einen im Gehäuse (2) angeordneten Wasserführungskanal (3) mit einem Eingang (4) und einem Ausgang (5) und
ein im Wasserführungskanal (3) angeordnetes Zuflussventil (6),
wobei das Zuflussventil (6) einen Ventilsitz (7) mit einer ventilsitzseitigen Dichtfläche (8) und eine Ventilmembran (9) mit einer ventilmembranseitigen Dichtfläche (10) umfasst,
wobei die Dichtflächen (8, 10) in der Einbaulage gesehen in der Horizontalen (H) liegen,
wobei die ventilmembranseitige Dichtfläche (10) in Richtung der Vertikalen (V) von einer Verschlusslage von der ventilsitzseitigen Dichtfläche (8) weg in eine Freigabelage bewegbar ist,
wobei sich der Wasserführungskanal (3) in Fliessrichtung nach der Ventilmembran (9) gesehen mit einem in der Horizontalen (H) verlaufenden Horizontalabschnitt (11) fortsetzt,
wobei der Wasserführungskanal (3) in Fliessrichtung nach dem Horizontalabschnitt (11) mit einem Vertikalabschnitt (12) nach unten umgelenkt wird und der Ausgang (5) das Ende des Vertikalabschnitts (12) bildet und nach unten gerichtet ist, derart, dass das Spülwasser vom Ausgang (5) in der Vertikalen (V) nach unten fliesst,
wobei der Horizontalabschnitt (11) und der Vertikalabschnitt (12) Teil eines Deckels (13) sind, welches mit dem Gehäuse (2) verbindbar ist und
wobei bei entferntem Deckel (13) die Ventilmembran (9) zugänglich ist,
**dadurch gekennzeichnet, dass** die Ventilmembran (9) mit einem Führungsdorn (16) in Verbindung steht, welcher in einen Führungsabschnitt (17) des Wasserführungskanals (3) einragt, wobei der Führungsdorn (16) und der Führungsabschnitt (17) in der Vertikalen (V) orientiert sind, wobei der Führungsabschnitt (17) Teil des Deckels (13) ist und wobei sich der Horizontalabschnitt (11) dem Führungsabschnitt (17) anschliesst.

2. Füllventil (1) nach Anspruch 1, **dadurch gekennzeichnet, dass** die Ventilmembran (9) mit einem Lagerabschnitt (14) auf einer ringförmigen Lagerfläche (15) am Gehäuse (2) gelagert ist und dass der Deckel (13) in der mit dem Gehäuse (2) verbundenen Position die Ventilmembran (9) gegen die Lagerfläche (15) drückt.

3. Füllventil (1) nach einem der vorhergehenden Ansprüche, **dadurch gekennzeichnet, dass** der Ventilsitz (7) mit seiner ventilsitzseitigen Dichtfläche (8) am Deckel (13) angeordnet ist.

4. Füllventil (1) nach einem der vorhergehenden Ansprüche, **dadurch gekennzeichnet, dass** der Deckel (13) über einen Schwenkverschluss (18), insbesondere über einen formschlüssigen Schwenkverschluss oder einen Bajonettverschluss, mit dem Gehäuse (2) in Verbindung steht.

5. Füllventil (1) nach Anspruch 4, **dadurch gekennzeichnet, dass** die Schwenkachse (S) des Schwenkverschlusses (18) in Einbaulage gesehen in der Vertikalen (V) verläuft und/oder dass der für die Trennung des Deckels (13) vom Gehäuse (2) benötigte Schwenkwinkel maximal 90°, insbesondere maximal 60°, beträgt.

6. Füllventil (1) nach einem der vorhergehenden Ansprüche, **dadurch gekennzeichnet,**
**dass** zwischen dem Deckel (13) und dem Gehäuse (2) ein Dichtungselement (19) angeordnet ist; und/oder
**dass** der Deckel (13) zweiteilig mit einem ersten Deckelteil (20) und einem zweiten Deckelteil (21) ausgebildet ist, wobei die beiden Deckelteile (20, 21) jeweils einen Abschnitt des Wasserführungskanals (3) bereitstellen und wobei die beiden Deckelteile (20, 21) über eine Rastverbindung (22) miteinander verbindbar sind.

7. Füllventil (1) nach einem der vorhergehenden Ansprüche, **dadurch gekennzeichnet, dass** der Ausgang (5) des Wasserführungskanals (3) mindestens eine Austrittsöffnung (23) aufweist, welche so angeordnet ist, dass das Spülwasser in einem freien Strahl den Wasserführungskanal (2) verlassen kann.

8. Füllventil (1) nach Anspruch 7, **dadurch gekennzeichnet, dass** das Gehäuse eine Öffnung (24) aufweist, wobei die Austrittsöffnung (23) in Richtung der besagten Öffnung (24) orientiert ist, derart, dass austretendes Spülwasser in das Gehäuse (2) einfliessen kann, wobei das Gehäuse (2) mindestens eine Ausflussöffnung (25) aufweist, über welche das Spülwasser aus dem Gehäuse (2) austreten kann.

9. Füllventil (1) nach Anspruch 8, **dadurch gekennzeichnet, dass** sich der Öffnung (24) ein Leitelement (26) anschliesst, welches das in das Gehäuse (2) eintretende Spülwasser an die Innenseite einer Seitenwand (27) des Gehäuses (2) umleitet.

10. Füllventil (1) nach einem der vorhergehenden Ansprüche, **dadurch gekennzeichnet, dass** die Ventilmembran über ein Steuerungselement, insbesondere ein Schwimmer, ansteuerbar ist.

11. Füllventil (1) nach einem der vorhergehenden Ansprüche, **dadurch gekennzeichnet, dass** die Ventilmembran (9) in einer Ventilkammer (28) angeordnet ist,
wobei die Ventilmembran (9) die Ventilkammer (28) in einen ersten Kammerbereich (29) und einen zweiten Kammerbereich (30) aufteilt,
wobei der erste Kammerbereich (29) Teil des Wasserführungskanals (3) ist,
wobei die Ventilmembran (9) eine Durchgangsöffnung (31) aufweist, welche ein Befüllen des zweiten Kammerbereichs (30) mit Spülwasser vom ersten Kammerbereich (29) her erlaubt,
wobei der zweite Kammerbereich (30) ein Steuerungsventil (32) mit einem Ventilkörper und einer Steuerungsbohrung (33) aufweist, welches Steuerungsventil (32) durch mindestens ein Steuerelement ansteuerbar ist, und
wobei bei offenem Steuerungsventil (32) die Ventilmembran (9) aufgrund des Wasserdrucks im ersten Kammerbereich (29) von der Verschlusslage in die Freigabelage in Richtung des zweiten Kammerbereichs (30) bewegbar ist.

12. Füllventil nach einem der vorhergehenden Ansprüche, **dadurch gekennzeichnet, dass** das Füllventil (1) im Bereich des Eingangs (4) ein Aussengewinde (34) aufweist, mit welchem das Füllventil (1) an eine Wasserleitung anschliessbar ist und/oder mit dem Spülkasten verbindbar ist.

13. Anordnung umfassend ein Füllventil (1) nach einem der vorhergehenden Ansprüche und einen Spülkasten mit einer Bodenwand und sich von der Bodenwand im Wesentlichen rechtwinklig erstreckenden Seitenwänden, wobei die Dichtflächen (8, 10) in Einbaulage parallel zur Bodenwand verlaufen.

14. Anordnung nach Anspruch 13, **dadurch gekennzeichnet, dass** der Spülkasten in seiner Bodenwand oder einer Seitenwand eine Befestigungsöffnung aufweist, wobei das Füllventil über den Eingang an der Befestigungsöffnung befestigt ist.

## Claims

1. Filling valve (1) for filling a cistern, comprising
a housing (2),
a water guide channel (3) arranged in the housing (2) with an inlet (4) and an outlet (5), and an inlet valve (6) arranged in the water guide channel (3),
wherein the inlet valve (6) comprises a valve seat (7) with a sealing surface (8) on the valve seat side and a valve diaphragm (9) with a sealing surface (10) on the valve diaphragm side,
wherein the sealing surfaces (8, 10) lie horizontally (H) when viewed in the installation position, wherein the valve diaphragm-side sealing surface (10) is movable in the vertical direction (V) away from a closed position relative to the valve seat-side sealing surface (8) into an open position,
wherein the water guide channel (3) continues in the direction of flow, as seen from the valve diaphragm (9), with a horizontal section (11) extending horizontally (H),
wherein the water guide channel (3) is deflected downward in the direction of flow after the horizontal section (11) with a vertical section (12), and the outlet (5) forms the end of the vertical section (12) and is directed downward, such that the flushing water flows downward from the outlet (5) in the vertical direction (V),
wherein the horizontal section (11) and the vertical section (12) are part of a cover (13) which can be connected to the housing (2) and
wherein the valve diaphragm (9) is accessible when the cover (13) is removed,
**characterized in that** the valve diaphragm (9) is connected to a guide pin (16) which protrudes into a guide section (17) of the water guide channel (3), wherein the guide pin (16) and the guide section (17) are oriented vertically (V), wherein the guide section (17) being part of the cover (13) and the horizontal section (11) adjoining the guide section (17) .

2. Filling valve (1) according to claim 1, **characterized in that** the valve diaphragm (9) is mounted with a bearing section (14) on an annular bearing surface (15) on the housing (2) and **in that** the cover (13) presses the valve diaphragm (9) against the bearing surface (15) in the position connected to the housing (2).

3. Filling valve (1) according to one of the preceding claims, **characterized in that** the valve seat (7) is arranged with its valve seat-side sealing surface (8) on the cover (13).

4. Filling valve (1) according to one of the preceding claims, **characterized in that** the cover (13) is connected to the housing (2) via a swivel closure (18), in particular via a form-fitting swivel closure or a bayonet closure.

5. Filling valve (1) according to claim 4, **characterized in that** the pivot axis (S) of the swivel closure (18) runs vertically (V) when viewed in the installed position and/or that the pivot angle required to separate the cover (13) from the housing (2) is a maximum of 90°, in particular a maximum of 60°.

6. Filling valve (1) according to one of the preceding claims, **characterized in that** a sealing element (19) is arranged between the cover (13) and the housing (2); and/or in that the cover (13) is designed in two parts with a first lid part (20) and a second lid part (21), wherein the two lid parts (20, 21) each provide a section of the water guide channel (3) and wherein the two lid parts (20, 21) can be connected to each other via a snap connection (22).

7. Filling valve (1) according to one of the preceding claims, **characterized in that** the outlet (5) of the water guide channel (3) has at least one outlet opening (23) which is arranged such that the flushing water can leave the water supply channel (2) in a free jet.

8. Filling valve (1) according to claim 7, **characterized in that** the housing has an opening (24), the outlet opening (23) being oriented in the direction of said opening (24) such that outgoing flushing water can flow into the housing (2), wherein the housing (2) has at least one outlet opening (25) through which the flushing water can exit the housing (2).

9. Filling valve (1) according to claim 8, **characterized in that** the opening (24) is connected to a guide element (26) which diverts the flushing water entering the housing (2) to the inside of a side wall (27) of the housing (2).

10. Filling valve (1) according to one of the preceding claims, **characterized in that** the valve diaphragm can be controlled via a control element, in particular a float.

11. Filling valve (1) according to one of the preceding claims, **characterized in that** the valve diaphragm (9) is arranged in a valve chamber (28),
wherein the valve diaphragm (9) divides the valve chamber (28) into a first chamber area (29) and a second chamber area (30),
wherein the first chamber area (29) is part of the water guide channel (3),
wherein the valve diaphragm (9) has a through-opening (31) which allows the second chamber area (30) to be filled with flushing water from the first chamber area (29),
wherein the second chamber area (30) has a control valve (32) with a valve body and a control bore (33), which control valve (32) can be actuated by at least one control element, and
wherein, when the control valve (32) is open, the valve diaphragm (9) can be moved from the closed position to the open position in the direction of the second chamber area (30) due to the water pressure in the first chamber area (29).

12. Filling valve according to one of the preceding claims, **characterized in that** the filling valve (1) has an external thread (34) in the area of the inlet (4), with which the filling valve (1) can be connected to a water pipe and/or can be connected to the flush tank.

13. Arrangement comprising a filling valve (1) according to one of the preceding claims and a cistern with a bottom wall and side walls extending substantially at right angles from the bottom wall, wherein the sealing surfaces (8, 10) run parallel to the bottom wall in the installed position.

14. Arrangement according to claim 13, **characterized in that** the cistern has a mounting opening in its bottom wall or a side wall, wherein the fill valve is mounted via the inlet at the mounting opening.

## Revendications

1. Vanne de remplissage (1) pour le remplissage d'un réservoir de chasse d'eau, comprenant
un boîtier (2),
un canal de guidage d'eau (3) disposé dans le boîtier (2) avec une entrée (4) et une sortie (5) et
une vanne d'alimentation (6) disposée dans le canal de guidage d'eau (3),
la vanne d'alimentation (6) comprenant un siège de vanne (7) avec une surface d'étanchéité (8) côté siège de vanne et une membrane de vanne (9) avec une surface d'étanchéité (10) côté membrane de vanne,
les surfaces d'étanchéité (8, 10) étant situées à l'horizontale (H) dans la position de montage,
la surface d'étanchéité (10) côté membrane de vanne pouvant être déplacée dans le sens vertical (V) d'une position de fermeture vers une position de libération en s'éloignant de la surface d'étanchéité (8) côté siège de vanne,
le canal de guidage d'eau (3) se prolongeant, vu dans le sens d'écoulement après la membrane de vanne (9), par une section horizontale (11) s'étendant dans le plan horizontal (H),
le canal de guidage d'eau (3) étant dévié vers le bas dans le sens d'écoulement après la section horizontale (11) avec une section verticale (12) et la sortie (5) formant l'extrémité de la section verticale (12) et étant orientée vers le bas, de telle sorte que l'eau de chasse s'écoule vers le bas depuis la sortie (5) dans la verticale (V),
la section horizontale (11) et la section verticale (12) faisant partie d'un couvercle (13) qui peut être relié au boîtier (2) et
la membrane de vanne (9) étant accessible lorsque le couvercle (13) est retiré,
**caractérisé en ce que** la membrane de vanne (9) est reliée à un mandrin de guidage (16) qui s'engage dans une section de guidage (17) du canal de guidage d'eau (3), le mandrin de guidage (16) et la section de guidage (17) étant orientés dans la verticale (V), la section de guidage (17) faisant partie du couvercle (13) et la section horizontale (11) étant adjacente à la section de guidage (17).

2. Vanne de remplissage (1) selon la revendication 1, **caractérisée en ce que** la membrane de vanne (9) est montée avec une partie d'appui (14) sur une surface d'appui annulaire (15) sur le boîtier (2) et **en ce que** le couvercle (13), dans la position reliée au boîtier (2), presse la membrane de vanne (9) contre la surface d'appui (15).

3. Vanne de remplissage (1) selon l'une quelconque des revendications précédentes, **caractérisée en ce que** le siège de vanne (7) est disposé avec sa surface d'étanchéité côté siège de vanne (8) sur le couvercle (13).

4. Vanne de remplissage (1) selon l'une quelconque des revendications précédentes, **caractérisée en ce que** le couvercle (13) est relié au boîtier (2) par une fermeture pivotante (18), en particulier par une fermeture pivotante à liaison par obstacle ou une fermeture à baïonnette.

5. Vanne de remplissage (1) selon la revendication 4, **caractérisée en ce que** l'axe de pivotement (S) de la fermeture pivotante (18) s'étend dans la verticale (V) vu en position de montage et/ou **en ce que** l'angle de pivotement nécessaire pour séparer le couvercle (13) du boîtier (2) est de 90° au maximum, en particulier de 60° au maximum.

6. Vanne de remplissage (1) selon l'une quelconque des revendications précédentes, **caractérisée en ce**
**qu'**un élément d'étanchéité (19) est disposé entre le couvercle (13) et le boîtier (2) ; et/ou
**que** le couvercle (13) est formé de deux parties avec une première partie de couvercle (20) et une deuxième partie de couvercle (21), les deux parties de couvercle (20, 21) formant chacune une section du canal de guidage d'eau (3) et les deux parties de couvercle (20, 21) pouvant être reliées l'une à l'autre par un dispositif d'encliquetage (22).

7. Vanne de remplissage (1) selon l'une quelconque des revendications précédentes, **caractérisée en ce que** la sortie (5) du canal de guidage d'eau (3) comporte au moins une ouverture de sortie (23) qui est disposée de telle sorte que l'eau de chasse puisse quitter le canal de guidage d'eau (2) en un jet libre.

8. Vanne de remplissage (1) selon la revendication 7, **caractérisée en ce que** le boîtier présente une ouverture (24), l'ouverture de sortie (23) étant orientée vers ladite ouverture (24) de telle sorte que l'eau de chasse sortante puisse s'écouler dans le boîtier (2), le boîtier (2) présentant au moins une ouverture d'écoulement (25) par laquelle l'eau de chasse peut sortir du boîtier (2).

9. Vanne de remplissage (1) selon la revendication 8, **caractérisée en ce qu'**un élément de guidage (26) est raccordé à l'ouverture (24), lequel élément de guidage (26) dévie l'eau de chasse entrant dans le boîtier (2) vers la face intérieure d'une paroi latérale (27) du boîtier (2).

10. Vanne de remplissage (1) selon l'une quelconque des revendications précédentes, **caractérisée en ce que** la membrane de vanne peut être commandée par un élément de commande, en particulier un flotteur.

11. Vanne de remplissage (1) selon l'une quelconque des revendications précédentes, **caractérisée en ce que** la membrane de vanne (9) est disposée dans une chambre de vanne (28),
la membrane de vanne (9) divisant la chambre de vanne (28) en une première zone de chambre (29) et une deuxième zone de chambre (30),
la première zone de chambre (29) faisant partie du canal de guidage d'eau (3),
la membrane de vanne (9) présentant une ouverture de passage (31) qui permet de remplir la deuxième zone de chambre (30) avec de l'eau de chasse provenant de la première zone de chambre (29),
la deuxième zone de chambre (30) comportant une vanne de commande (32) avec un corps de vanne et un alésage de commande (33), laquelle vanne de commande (32) peut être commandée par au moins un élément de commande, et
lorsque la vanne de commande (32) est ouverte, la membrane de vanne (9) peut être déplacée de la position de fermeture à la position de libération en direction de la deuxième zone de chambre (30) en raison de la pression de l'eau dans la première zone de chambre (29).

12. Vanne de remplissage selon l'une quelconque des revendications précédentes, **caractérisée en ce que** la vanne de remplissage (1) présente, dans la zone de l'entrée (4), un filetage extérieur (34) permettant de raccorder la vanne de remplissage (1) à une conduite d'eau et/ou de la relier au réservoir de chasse d'eau.

13. Dispositif comprenant une vanne de remplissage (1) selon l'une quelconque des revendications précédentes et un réservoir de chasse d'eau avec une paroi de fond et des parois latérales s'étendant essentiellement à angle droit par rapport à la paroi de fond, les surfaces d'étanchéité (8, 10) s'étendant parallèlement à la paroi de fond en position de montage.

14. Dispositif selon la revendication 13, **caractérisé en ce que** le réservoir de chasse d'eau présente une ouverture de fixation dans sa paroi ide fond ou dans une paroi latérale, la vanne de remplissage étant fixée par l'entrée au niveau de l'ouverture de fixation.
